# EUROPÄISCHE PATENTSCHRIFT

(11) **EP 3 323 943 B1**
(45) Veröffentlichungstag und Bekanntmachung des Hinweises auf die Patenterteilung: **08.01.2020**
(21) Anmeldenummer: 17202049.7
(22) Anmeldetag: 16.11.2017
(51) Int. Cl.: E01F 15/14, E01F 15/04

(54) **BANDENSYSTEM**
STRIP SYSTEM
SYSTÈME DE BANDES

(30) Priorität: 17.11.2016 DE 102016122150
(43) Veröffentlichungstag der Anmeldung: 23.05.2018
(73) Patentinhaber: RiMO Germany GmbH & Co. KG, 59846 Sundern (DE)
(72) Erfinder: Klassen, Dietrich, 59846 Sundern (DE)
(74) Vertreter: Schäperklaus, Jochen

(56) Entgegenhaltungen:
- EP-A1- 0 437 414
- WO-A1-2006/089321
- CN-A- 102 877 427
- FR-A1- 2 749 598
- GB-A- 2 399 584
- US-A1- 2004 025 451
- US-A1- 2007 187 661

## Beschreibung

Die vorliegende Erfindung betrifft ein Bandensystem für beispielsweise eine Fahrbahn, insbesondere eine Kartbahn, gemäß dem Oberbegriff des Anspruchs 1.

Straßen, aber auch ganz grundsätzlich Fahrbahnen, auf denen Fahrzeuge mit einer nicht unerheblichen Geschwindigkeit fahren, beispielsweise Karts auf Kartbahnen, sind in der Regel mit einem Bandensystem seitlich begrenzt. Das Bandensystem dient der Sicherheit der sich hinter der Bande befindlichen Zuschauer, aber auch der Fahrbahnbegrenzung und gelegentlich auch der Befestigung von Werbung.

Bandensysteme können sowohl fest installierte als auch transportable Systeme sein, die nur für ein Ereignis aufgebaut werden. Bandensysteme können an nahezu beliebigen Orten errichtet werden, insbesondere zur Sicherung einer aufgebauten Kartrennstrecke.

Ein Bandensystem umfasst im Wesentlichen mindestens einen Bandenkörper mit mindestens einem Standfuß zur Aufstellung auf einem Boden. Im Wesentlichen steht der Bandenkörper senkrecht auf dem Boden. Mehrere Bandenkörper bilden das Bandensystem.

Bekannte Systeme weisen insbesondere folgende Nachteile auf. Eine Aufnahme bzw. Verteilung der eingebrachten Aufprallenergie ist nur bedingt möglich. Auch bieten die Bandensysteme wenig Knautschzone bzw. Federweg.

Ein Bandensystem der eingangs genannten Art ist zum Beispiel aus der EP 0 437 414 A1 bekannt. Die WO 2006/089321 A1 sowie die FR 2 749 598 A1 zeigen weitere Bandensysteme. Die CN 102877427 A offenbart ein Bandensystem mit einer einzelnen Energieabsorptionsschicht.

Der Erfindung liegt die Aufgabe zu Grunde, ein verbessertes Bandensystem vorzuschlagen, insbesondere ein Bandensystem, welches einen oder mehrere der oben skizzierten Nachteile überwindet, vorzugsweise eine optimale Aufnahme der eingebrachten Aufprallenergie ermöglicht.

Erfindungsgemäß wird diese Aufgabe durch ein Bandensystem mit den kennzeichnenden Merkmalen des Anspruchs 1 gelöst. Dadurch, dass der Bandenkörper mit mindestens einer Energieabsorptionsschicht ausgestattet ist, kann die beim Aufprall des Fahrzeugs auf den Bandenkörper eingebrachte Energie auf vorteilhafte Art und Weise absorbiert werden. Erfindungsgemäß ist vorgesehen, dass die Energieabsorptionsschicht aus einem oder mehreren in Schlaufen oder mäanderförmig verlegten flächigen Bändern gebildet ist. Hierdurch kann die Verteilung der bei einem Aufprall eingebrachten Energie bzw. Kraft variabel eingestellt werden. Insbesondere kann durch die Schlaufen oder mäanderförmig verlegten Bänder eine entsprechende Knautschzone gestaltet werden, die über einen langen Weg eingedrückt werden kann. Durch den mehrschichtigen Aufbau des Bandensystems kann eine optimale Verteilung der bei einem Aufprall eingebrachten Energie bzw. Kraft ermöglicht werden. Weiterhin ist erfindungsgemäß vorgesehen, dass das Band/die Bänder zumindest teilweise aus Styrol-Butadien-Kautschuk (SBR) mit einer Gewebeeinlage gebildet ist/sind. Das Material, insbesondere die Gewebeeinlage, verhindert bzw. wirkt entgegen, dass ein auf den Bandenkörper auftreffendes Fahrzeug unter den Bandenkörper rutscht. Die Gewebeeinlage steift das Band in einer bevorzugten Richtung aus.

Weitere vorteilhafte Ausgestaltungen der vorgeschlagenen Erfindung ergeben sich insbesondere aus den Merkmalen der Unteransprüche. Die Gegenstände bzw. Merkmale der verschiedenen Ansprüche können grundsätzlich beliebig miteinander kombiniert werden.

In einer weiteren vorteilhaften Ausgestaltung der Erfindung kann vorgesehen sein, dass es sich bei der ersten Schicht und/oder der zweiten Schicht zumindest abschnittsweise, vorzugsweise vollständig, um eine Schicht aus HDPE (High Density Polyethylen), PE (Polyethylen) oder aus einem anderen geeigneten Material handelt. Denkbar wären auch Metall- oder Holzplatten mit entsprechender Festigkeit.

In einer weiteren vorteilhaften Ausgestaltung der Erfindung kann vorgesehen sein, dass die Energieabsorptionsschicht zumindest abschnittsweise durch Schaumstoff und/oder eine Wabenstruktur gebildet ist. Mit dieser Ausgestaltung der Energieabsorptionsschicht können die Eigenschaften der Absorption der Energie auch vorzugsweise nachträglich eingestellt werden.

In einer weiteren vorteilhaften Ausgestaltung der Erfindung kann vorgesehen sein, dass der Bandenkörper mit Energieabsorptionsschichten mit unterschiedlichen Energieabsorptionseigenschaften ausgestattet ist. Durch diese Maßnahme kann eine individuelle und insbesondere kostensparende Ausgestaltung des Bandensystems vorgenommen werden. Je nach geplantem Aufstellort des jeweiligen Bandenkörpers können die prognostiziert benötigten Energieabsorptionseigenschaften eingestellt werden.

In einer weiteren vorteilhaften Ausgestaltung der Erfindung kann vorgesehen sein, dass das Bandensystem eine Mehrzahl von Bandenkörpern umfasst. Mehrere Bandenkörper können zu einer vollständigen Rennstrecke zusammengestellt werden. Da das Gesamtgebilde aus einzelnen Elementen besteht, welche vorzugsweise miteinander verschraubt werden, wird ein einfacher Austausch von Elementen ermöglicht. Daher können einzelne Elemente auch einfach ausgetauscht bzw. demontiert werden. Ferner ist ein erfindungsgemäßes Bandensystem variabel auf alle Streckencharakteristiken gestaltbar.

In einer weiteren vorteilhaften Ausgestaltung der Erfindung kann vorgesehen sein, dass der mindestens eine Standfuß bzw. eine Mehrzahl von Standfüßen, auf einer Platte, insbesondere Stahlplatte, befestigt ist bzw. sind, wobei die Platte zur Befestigung auf dem Boden eingerichtet ist. Insbesondere eine Stahlplatte eignet sich in vorteilhafter Weise zur Befestigung der Standfüße auf nicht sehr tragfähigem Untergrund, wie beispielsweise Estrich oder Gußasphalt. Die Standfüße sind in diesem Falle gewissermaßen mittelbar mit dem Boden verbunden.

Weitere Merkmale und Vorteile der vorliegenden Erfindung werden deutlich anhand der nachfolgenden Beschreibung bevorzugter Ausführungsbeispiele unter Bezugnahme auf die beiliegenden Abbildungen. Darin zeigen:
- Fig. 1: ein erfindungsgemäßes Bandensystem in einer geschnittenen Draufsicht;
- Fig. 2: ein erfindungsgemäßes Bandensystem in einer seitlichen Ansicht;
- Fig. 3: eine perspektivische Darstellung eines erfindungsgemäßen Bandensystems;
- Fig. 4: ein erfindungsgemäßes Bandensystem in einer Ansicht von vorne;
- Fig. 5: ein erfindungsgemäßes Bandensystem in einer Ansicht von der Fahrbahn aus;
- Fig. 6: eine mögliche Ausgestaltung der Standfüße mit Stahlplatte und Schuhen zur Befestigung.

Folgende Bezugszeichen werden in den Abbildungen verwendet:
- B: Boden / Fahrbahn

- 1: Bandenkörper
- 2: Standfuß

- 11: erste Schicht
- 12: Energieabsorptionsschicht
- 13: zweite Schicht

- 21: Platte
- 22: Schuh / senkrechter Teil

Ein erfindungsgemäßes Bandensystem umfasst mindestens einen Bandenkörper 1 mit mindestens einem Standfuß 2. Vorzugsweise umfasst das Bandensystem eine Vielzahl von Bandenkörpern 1, die auf mehreren Standfüßen 2 auf einem Boden B aufgestellt bzw. befestigt sind.

Vorzugsweise ist der Standfuß 2 zur Befestigung oder lösbaren Befestigung auf dem Boden B eingerichtet. Vorzugsweise ist der Standfuß 2 auf einer Platte 21, insbesondere Stahlplatte, montiert. Vorzugsweise sind mehrere Standfüße 2 auf einer gemeinsamen Platte 21 montiert. Die Platte 21 ist auf dem Boden B montiert. Der Standfuß 2 umfasst einen entsprechend senkrechten Teil 22, insbesondere einen Schuh, zur Befestigung des Bandenkörpers 1. Insbesondere die Platte 21 eignet sich in vorteilhafter Weise zur Befestigung auf nicht sehr gut tragfähigem Untergrund wie Estrich oder Gußasphalt. Vorzugsweise kommen Schrauben in Frage, die durch den Standfuß 2 bzw. die Platte 21 in den Boden B eingeschraubt werden.

Der Bandenkörper 1 als solcher ragt vornehmlich senkrecht von dem Boden B in die Höhe.

Erfindungsgemäß ist vorgesehen, dass der Bandenkörper 1 zumindest abschnittsweise eine Energieabsorptionsschicht 12 zur Energieabsorption aufweist. Vorzugsweise ist der Bandenkörper 1 mehrschichtig aufgebaut und weist weitere Schichten 11, 13, beispielsweise eine erste HDPE-Schicht 11 und eine zweite HDPE-Schicht 13, auf, zwischen denen die Energieabsorptionsschicht 12 angeordnet ist. Als Material für die weiteren Schichten bzw. die weitere Schicht kommt auch Polyethylen (PE) oder sogenanntes Silentgummi in Frage.

Der mehrschichtige Aufbau ist sehr gut in Fig. 1 bzw. Fig. 3 zu erkennen, welche das erfindungsgemäße Bandensystem in einer geschnittenen Draufsicht bzw. perspektivischen Ansicht zeigen. Es sind demnach mehrere Schichten in einer Richtung parallel zum Boden B bzw. senkrecht zur Hochachse des Bandenkörpers 1 vorgesehen.

Eine mögliche Abfolge von Schichten, beispielsweise ausgehend von der abzugrenzenden Fahrbahn, ergibt sich wie folgt. Die der Fahrbahn zugewandte erste, äußere Schicht 11 wird beispielsweise durch eine HDPE-Schicht (High Density Polyethylen) gebildet. Hierauf folgt mittelbar oder unmittelbar die Energieabsorptionsschicht 12. Hierauf folgt mittelbar oder unmittelbar die weitere, zweite HDPE-Schicht 13 (High Density Polyethylen). Die Energieabsorptionsschicht 12 ist entsprechend vorzugsweise zwischen den vorgenannten Schichten angeordnet.

Die Energieabsorptionsschicht 12 dient der Absorption von Aufprallenergie, die beispielsweise durch ein Fahrzeug, insbesondere ein Kart, eingebracht wird, welches auf den Bandenkörper 1 auftrifft.

Die Energieabsorptionsschicht 12 ist aus einem oder mehreren in Schlaufen oder mäanderförmig verlegten flächigen Bändern gebildet. Auch Schaumstoff oder Wabenstrukturen sind denkbar. Auch das Ausfüllen der Hohlräume mit beispielsweise Polyurethan (PU) Formteilen ist möglich. Als Material des flächigen Bandes kommt beispielsweise Styrol-Butadien-Kautschuk (SBR), vorzugsweise auch mit einer Gewebeeinlage, in Frage. Insbesondere die Gewebeeinlage verhindert bzw. wirkt entgegen, dass ein auf den Bandenkörper 1 auftreffendes Fahrzeug unter den Bandenkörper 1 rutscht. Die Gewebeeinlage steift das Band in einer bevorzugten Richtung aus.

Es sind Bandenkörper 1 oder auch Abschnitte von Bandenkörpern 1 mit unterschiedlichen Energieabsorptionseigenschaften denkbar. Das Energieabsorptionsvermögen kann beispielsweise über die Struktur der Energieabsorptionsschicht 12 oder auch die Dicke bzw. Dichte der Energieabsorptionsschicht 12 eingestellt werden. Auch kann das Energieabsorptionsvermögen über die Auswahl des Materials für die Energieabsorptionsschicht 12 eingestellt werden.

So ist es beispielsweise denkbar, den Bandenkörper 1, insbesondere in Längsrichtung, mit Bereichen unterschiedlicher Energieabsorptionseigenschaften auszugestalten. Die Bereiche können fließend ineinander übergehen. Es können auch Bereiche in einem Bandenkörper 1 vorgesehen sein, die nicht mit einer Energieabsorptionsschicht 12 ausgestattet sind.

## Patentansprüche

1. Bandensystem, umfassend mindestens einen Bandenkörper (1) mit mindestens einem Standfuß (2), wobei der Bandenkörper (1) mit mindestens einer Energieabsorptionsschicht (12) ausgestattet ist und wobei der Bandenkörper (1) mehrschichtig aufgebaut ist und eine erste Schicht (11) sowie eine zweite Schicht (13) aufweist, wobei die Energieabsorptionsschicht (12) zwischen der ersten Schicht (11) und der zweiten Schicht (13) angeordnet ist, **dadurch gekennzeichnet, dass** die Energieabsorptionsschicht (12) aus einem oder mehreren in Schlaufen oder mäanderförmig verlegten flächigen Bändern gebildet ist, wobei das Band/die Bänder zumindest teilweise aus Styrol-Butadien-Kautschuk (SBR) mit einer Gewebeeinlage gebildet ist/sind.

2. Bandensystem nach Anspruch 1, **dadurch gekennzeichnet, dass** es sich bei der ersten Schicht (11) und/oder der zweiten Schicht (13) zumindest abschnittsweise, vorzugsweise vollständig, um eine Schicht aus High Density Polyethylen (HDPE) oder Polyethylen (PE) oder aus einem anderen geeigneten Material handelt.

3. Bandensystem nach einem der Ansprüche 1 oder 2, **dadurch gekennzeichnet, dass** die Energieabsorptionsschicht (12) zumindest abschnittsweise durch Schaumstoff und/oder eine Wabenstruktur gebildet ist.

4. Bandensystem nach einem der Ansprüche 1 bis 3, **dadurch gekennzeichnet, dass** der Bandenkörper (1) mit Energieabsorptionsschichten (12) mit unterschiedlichen Energieabsorptionseigenschaften ausgestattet ist.

5. Bandensystem nach einem der Ansprüche 1 bis 4, **dadurch gekennzeichnet, dass** das Bandensystem eine Mehrzahl von Bandenkörpern (1) umfasst.

6. Bandensystem nach einem der Ansprüche 1 bis 5, **dadurch gekennzeichnet, dass** der Standfuß (2) zur Aufstellung und/oder Befestigung auf einem Boden (B) ausgestaltet ist.

7. Bandensystem nach einem der Ansprüche 1 bis 6, **dadurch gekennzeichnet, dass** der Standfuß (2) bzw. eine Mehrzahl von Standfüßen (2) auf einer Platte (21), insbesondere Stahlplatte, befestigt ist bzw. sind, wobei die Platte (21) zur Befestigung auf dem Boden (B) eingerichtet ist.

## Claims

1. Barrier system, comprising at least one barrier body (1) having at least one support foot (2), wherein the barrier body (1) is equipped with at least one energy absorption layer (12) and wherein the barrier body (1) is constructed in several layers and has a first layer (11) and a second layer (13), wherein the energy absorption layer (12) is arranged between the first layer (11) and the second layer (13), **characterised in that** the energy absorption layer (12) is formed from one or several flat strips laid in loops or meanders, wherein the strip(s) is/are formed at least partially from styrene-butadiene rubber (SBR) having a fabric inlay.

2. Barrier system according to claim 1, **characterised in that** the first layer (11) and/or the second layer (13) are at least sectionally, preferably completely, a layer made of high-density polyethylene (HDPE) or polyethylene (PE) or another suitable material.

3. Barrier system according to any of claims 1 or 2, **characterised in that** the energy absorption layer (12) is formed at least sectionally by foamed material and/or a honeycomb structure.

4. Barrier system according to any of claims 1 to 3, **characterised in that** the barrier body (1) is equipped with energy absorption layers (12) having different energy absorption properties.

5. Barrier system according to any of claims 1 to 4, **characterised in that** the barrier system comprises a plurality of barrier bodies (1).

6. Barrier system according to any of claims 1 to 5, **characterised in that** the support foot (2) is designed to be stood and/or fastened on a base (B).

7. Barrier system according to any of claims 1 to 6, **characterised in that** the support foot (2) or a plurality of support feet (2) is or are fastened on a plate (21), in particular a steel plate, wherein the plate (21) is configured to be fastened on the base (B).

## Revendications

1. Système de bandes, comprenant au moins un corps de bande (1) avec au moins un pied (2), dans lequel le corps de bande (1) est doté d'au moins une couche d'absorption d'énergie (12) et dans lequel le corps de bande (1) a une structure multicouche et présente une première couche (11) ainsi qu'une deuxième couche (13), dans lequel la couche d'absorption d'énergie (12) est agencée entre la première couche (11) et la deuxième couche (13), **caractérisé en ce que** la couche d'absorption d'énergie (12) est formée d'une ou de plusieurs bandes plates posées en boucles ou en forme de méandre, dans lequel la bande/les bandes est/sont formé(e)s au moins en partie en caoutchouc styrène-butadiène (SBR) avec une doublure en tissu.

2. Système de bandes selon la revendication 1, **caractérisé en ce que** la première couche (11) et/ou la deuxième couche (13) sont au moins en partie, de préférence entièrement, une couche en polyéthylène à haute densité (HDPE) ou en polyéthylène (PE) ou en un autre matériau adapté.

3. Système de bandes selon l'une quelconque des revendications 1 ou 2, **caractérisé en ce que** la couche d'absorption d'énergie (12) est formée au moins par section de mousse et/ou d'une structure alvéolaire.

4. Système de bandes selon l'une quelconque des revendications 1 à 3, **caractérisé en ce que** le corps de bandes (1) est doté de couches d'absorption d'énergie (12) avec différentes propriétés d'absorption d'énergie.

5. Système de bandes selon l'une quelconque des revendications 1 à 4, **caractérisé en ce que** le système de bandes comprend une pluralité de corps de bandes (1).

6. Système de bandes selon l'une quelconque des revendications 1 à 5, **caractérisé en ce que** le pied (2) est réalisé pour la pose et/ou la fixation sur un sol (B).

7. Système de bandes selon l'une quelconque des revendications 1 à 6, **caractérisé en ce que** le pied (2) ou une pluralité de pieds (2) est ou sont fixé(s) sur une plaque (21), en particulier plaque d'acier, dans lequel la plaque (21) est aménagée pour la fixation sur le sol (B).
